# EUROPÄISCHE PATENTSCHRIFT

(11) **EP 4 343 211 B1**
(45) Veröffentlichungstag und Bekanntmachung des Hinweises auf die Patenterteilung: **07.05.2025**
(21) Anmeldenummer: 23198899.9
(22) Anmeldetag: 21.09.2023
(51) Int. Cl.: F24C 15/20

(54) **DUNSTABZUGSHAUBE**
EXTRACTOR HOOD
HOTTE ASPIRANTE

(30) Priorität: 21.09.2022 DE 102022124284
(43) Veröffentlichungstag der Anmeldung: 27.03.2024
(73) Patentinhaber: Berbel Ablufttechnik GmbH, 48432 Rheine (DE)
(72) Erfinder: Howest, Andreas, 48607 Ochtrup (DE); Schmitwilken, Hendrik, 48480 Schapen (DE)
(74) Vertreter: Schneiders & Behrendt Bochum

(56) Entgegenhaltungen:
- EP-A1- 2 317 232
- EP-A1- 3 531 027
- EP-A2- 2 110 611
- DE-A1- 102005 055 181
- DE-U1- 202019 102 800
- JP-A- 2002 357 350

## Beschreibung

Die Erfindung betrifft eine Dunstabzugshaube zum Abzug von Kochdünsten über einem Kochfeld, mit einem Gehäuse, und wenigstens einer höhenverstellbaren Aufhängung, die an einer Raumdecke befestigbare Tragseile, an denen das Gehäuse hängt, sowie mindestens einen Verstellmotor umfasst, der mindestens eine Auf- und Abwickeleinrichtung der Dunstabzugshaube für die Tragseile antreibt.

Eine solche Dunstabzugshaube wird von der Anmelderin bereits seit Längerem unter der Bezeichnung "Skyline" vertrieben. Es kommt immer wieder vor, dass Endkunden die Oberseite des Gehäuses der Dunstabzugshaube als Ablage oder als Aufstellfläche für Dekoration zweckentfremden. Bei Veränderung der Höhe des Gehäuses über die Auf- und Abwickeleinrichtung kommt es dann gelegentlich zu Beschädigungen der Dekoration, der abgelegten Gegenstände und der Dunstabzugshaube, wenn die auf dem Gehäuse positionierten Gegenstände beispielsweise gegen die Raumdecke verlagert werden oder über ein erhebliches Zusatzgewicht den Verstellmotor und die Auf- und Abwickeleinrichtung belasten.

Die EP 2 317 232 A1 beschreibt eine Dunstabzugshaube der genannten Art, wobei der Verstellmotor an einer Motoraufhängung der Dunstabzugshaube gelagert ist, wobei die Dunstabzugshaube eine Drehmomenterfassungseinrichtung aufweist. Nachteilig an der hier beschriebenen Drehmomenterfassungseinrichtung ist, dass erst und nur bei einer Blockade des Gehäuses beim Anheben eine Abschaltung des Verstellmotors erfolgt.

Die DE 10 2005 055 181 A1 beschreibt einen Antriebsmechanismus für ein vertikal ausfahrbares Abzugssystem, welches zwei Schalter zum Abschalten des Antriebsmotors aufweist, wobei mindestens ein Schalter durch eine von außen auf das Abzugssystem wirkende Kraft über ein Betätigungselement betätigt wird, wobei das Betätigungselement ein Teil der Motorlagerung ist.

Die DE 20 2019 102 800 U1 offenbart eine Dunstabzugshaube mit einer Höhenverstellvorrichtung und einer Sicherheitsvorrichtung zum Stoppen einer Bewegung der Dunstabzugshaube in Abhängigkeit von der Winkelgeschwindigkeit einer Welle.

Es ist daher Aufgabe der Erfindung, eine verbesserte Dunstabzugshaube anzugeben, die einen effektiven Schutz vor Fehlbedienungen und Beschädigungen bietet.

Gelöst wird diese Aufgabe durch eine Dunstabzugshaube mit den Merkmalen des Anspruchs 1.

Dadurch, dass der Verstellmotor an einer Motoraufhängung der Dunstabzugshaube gelagert ist, wobei die Motoraufhängung eine Drehmomenterfassungseinrichtung aufweist, wobei die Drehmomenterfassungseinrichtung ein durch den Verstellmotor erzeugtes Drehmoment erfasst und mit einer Steuereinrichtung des Verstellmotors verbunden ist, wobei die Steuereinrichtung dazu eingerichtet ist, den Verstellmotor zu stoppen, wenn das erfasste Drehmoment außerhalb eines vorgegebenen Sollbereichs liegt, kann eine Verstellung der Aufhängung wirksam verhindert werden, wenn Gegenstände auf der Oberseite des Gehäuses abgelegt werden, und eine Überlastung des Verstellmotors und der Auf- und Abwickeleinrichtung kann vermieden werden.

Die höhenverstellbare Aufhängung zur Veränderung des vertikalen Abstandes der Dunstabzugshaube von dem Kochfeld umfasst bevorzugt eine Deckenaufhängung, mit welcher die Dunstabzugshaube höhenverstellbar an einer Raumdecke anbringbar ist. Das Gehäuse unter der an der Raumdecke befestigten Deckenhalterung ist an den Tragseilen der höhenverstellbaren Aufhängung in einem Raum freihängend über dem Kochfeld anordbar. Der bevorzugt elektrische Verstellmotor treibt die Auf- und Abwickeleinrichtung der Höhenverstelleinrichtung für die Tragseile an. So erfolgt über die Auf- und Abwicklung der Tragseile mittels der Auf- und Abwickeleinrichtung eine Veränderung des vertikalen Abstands der Dunstabzugshaube zu dem Kochfeld. Der Verstellmotor der Dunstabzugshaube ist in der Motoraufhängung der Dunstabzugshaube vorteilhafterweise beweglich gelagert, wobei ein durch die Drehung des Verstellmotors erzeugtes Drehmoment von der Drehmomenterfassungseinrichtung erfasst und an die Steuerung der Dunstabzugshaube übertragen wird, wobei die Steuerung eine Veränderung des vertikalen Abstand der Dunstabzugshaube durch eine Auf- und Abwicklung der Tragseile nur zulässt, solange das von der Drehmomenterfassungseinrichtung erfasste Drehmoment in dem vorgegebenen Sollbereich liegt. Damit bietet die Dunstabzugshaube einen besonders effektiven Schutz gegen Fehlbedienungen und Beschädigungen. Denn auf der Oberseite der Dunstabzugshaube abgestellte Gegenstände erhöhen das von der Drehmomenterfassungseinrichtung erfasste Drehmoment beim Anheben des Gehäuses, sodass das Drehmoment nicht mehr in dem vorgegebenen Sollbereich liegt und einen oberen Grenzwert des Sollbereichs überschreitet. Zudem kann durch den Sollbereich auch sichergestellt werden, dass das Gehäuse der Dunstabzugshaube bei Veränderung des vertikalen Abstand des Gehäuses hin zum Kochfeld nicht auf dem Kochfeld oder darauf befindlichen Gegenständen abgelegt wird, denn das Ablegen des Gehäuses führt das durch den Verstellmotor erzeugte Drehmoment ebenfalls aus dem vorgegebenen Sollbereich heraus. In diesem Fall würde das durch den Verstellmotor erzeugte Drehmoment einen unteren Grenzwert des Sollbereichs unterschreiten.

Das Gehäuse der Dunstabzugshaube weist bevorzugt wenigstens eine Luftansaugöffnung und wenigstens einen Luftauslass für den Luftstrom auf. Außerdem ist in dem Gehäuse vorteilhafterweise ein Lüfter zur Erzeugung des Luftstromes angeordnet. In dem Gehäuse im Luftstrom zwischen der Luftansaugöffnung und dem Lüfter ist vorteilhaft auch ein Abscheideelement zur Abtrennung eines oder mehrerer Bestandteile der Kochdünste, insbesondere Fett und/oder Öl, aus dem Luftstrom vorgesehen. Der Luftstrom wird in dem Gehäuse von der Luftansaugöffnung über das wenigstens eine Abscheideelement zu dem Lüfter geführt und von dem Lüfter über den Luftauslass aus dem Gehäuse geblasen.

Gemäß der Erfindung ist vorgesehen, dass der Verstellmotor über die Motoraufhängung um eine Drehachse drehbar gelagert ist, wobei die Drehmomenterfassungseinrichtung eine Wägezelle umfasst, über die sich der Verstellmotor rotatorisch abstützt, so dass die Wägezelle ein bezüglich der Drehachse wirkendes Drehmoment erfasst. Über diese Art der Lagerung des Verstellmotors kann mittels der Wägezelle sehr leicht das von dem Verstellmotor erzeugte Drehmoment erfasst werden. Mit dem Antrieb der Auf- und Abwickeleinrichtung wird der Verstellmotor in der Motoraufhängung um die Drehachse verlagert, wobei sich der Verstellmotor an der Wägezelle der Dunstabzugshaube abstützt. Das Drehmoment wird in eine auf die Wägezelle wirkende Kraft umgesetzt. Mit der Abstützung des Verstellmotors an der Wägezelle wird die weitere Rotation des Verstellmotors in der Motoraufhängung um die Drehachse verhindert, so dass das Drehmoment zum Antrieb der Auf- und Abwickeleinrichtung zur Verfügung steht.

Vorteilhafte Ausgestaltungen und Weiterbildungen der Erfindung ergeben sich aus den abhängigen Ansprüchen. Es ist darauf hinzuweisen, dass die in den Ansprüchen einzeln aufgeführten Merkmale auch in beliebiger und technologisch sinnvoller Weise miteinander kombiniert werden können und somit weitere Ausgestaltungen der Erfindung aufzeigen.

Besonders bevorzugt ist eine Ausführungsform, die vorsieht, dass der Verstellmotor die Auf- und Abwickeleinrichtung über ein Getriebe antreibt, wobei das Getriebe mit dem Verstellmotor zusammen über die Motoraufhängung drehbar gelagert ist. Mit der gemeinsamen Verlagerung des Getriebes und des Verstellmotors in der beweglichen Motoraufhängung kann eine besonders einfache Konstruktion realisiert werden, da das Getriebe und der Verstellmotor bei der Drehung um die Drehachse zueinander die gleiche Position beibehalten.

Eine besonders vorteilhafte Ausführung der Erfindung bezieht sich darauf, dass die Drehachse der Motoraufhängung parallel zur Abtriebsachse des Getriebes verläuft. Hierdurch kann das Getriebe besonders einfach durch das vom Verstellmotor erzeugte Drehmoment um die Drehachse verlagert werden. Die parallele Ausrichtung der Drehachse zur Abtriebsachse des Getriebes erlaubt eine besonders einfache Konstruktion der Motoraufhängung und des Getriebes.

Eine besonders vorteilhafte Ausführung der Erfindung sieht vor, dass die Drehachse parallel, insbesondere koaxial zur Antriebsachse des Verstellmotors oder zu einer Antriebswelle der Auf- und Abwickeleinrichtung verläuft. Bei einer derartigen Orientierung der Drehachse kann der Verstellmotor besonders einfach durch das selbst erzeugte Drehmoment verlagert werden. Die parallele, insbesondere koaxiale Ausrichtung der Drehachse zur Antriebsachse des Verstellmotors bietet eine besonders einfache Möglichkeit, den Verstellmotor in der Motoraufhängung zu verlagern. Mit der parallelen, insbesondere koaxialen Ausrichtung der Drehachse zu einer Antriebswelle der Auf- und Abwickeleinrichtung ist ebenfalls eine Möglichkeit gegeben, den Verstellmotor in der Motoraufhängung durch das selbst erzeugte Drehmoment zu verlagern.

Eine vorteilhafte Ausführung der Erfindung sieht vor, dass die Auf- und Abwickeleinrichtung wenigstens zwei über die Antriebswelle miteinander verbundene Seiltrommeln für die Tragseile aufweist. Die Verbindung mehrerer Seiltrommeln über eine gemeinsame Antriebswelle ermöglicht besonders einfach die gleichzeitige, synchrone Auf- und Abwicklung mehrerer Tragseile zur Höhenverstellung des Gehäuses der Dunstabzugshaube.

Besonders vorteilhaft ist eine Ausführungsform, die vorsieht, dass der Verstellmotor mit der Motoraufhängung drehbar im Gehäuse angeordnet ist und sich rotatorisch am Gehäuse abstützt. Mit der Anordnung des Verstellmotors in dem Gehäuse der Dunstabzugshaube kann eine besonders einfache Befestigung der Tragseile an der Raumdecke realisiert werden. Es ist aber auch denkbar, den Verstellmotor mit der Motoraufhängung in einer Deckenaufhängung anzuorden, die an der Raumdecke befestigt wird. Mit dieser höhenverstellbaren Aufhängung wäre der Verstellmotor drehbar an der Raumdecke positioniert und würde nicht mit dem Gehäuse der Dunstabzugshaube verlagert, sodass das Gehäuse leichter ausgeführt werden kann, wodurch auch dünnere Tragseile verwendet werden können.

Eine vorteilhafte Ausgestaltung sieht vor, dass der vorgegebene Sollbereich durch die Gewichtskraft des aufgehängten Gehäuses und der darin integrierten Komponenten der Dunstabzugshaube plus bzw. minus einer bei der Höhenverstellung auftretenden maximalen Beschleunigungs- und Verzögerungskraft gegeben ist. Über diese Werte kann ein unterer Grenzwert und ein oberer Grenzwert eines besonders geeigneten Sollbereichs für das vom Verstellmotor erzeugte Drehmoment festgelegt werden, sodass die korrekte Bedienung der Dunstabzugshaube nicht eingeschränkt wird, aber Fehlbedienungen und Beschädigungen einfach vermieden werden.

Gemäß einer bevorzugten Ausgestaltung der Erfindung ist vorgesehen, dass der vorgegebene Sollbereich per Software geändert werden kann. Mit der Änderung des Sollbereichs per Software kann die Dunstabzugshaube leicht an Gegebenheiten des Raumes angepasst werden, in dem die Dunstabzugshaube betrieben wird. Außerdem kann über die Software die Ansammlung von Bestandteilen der Kochdünste in einem Abscheideelement berücksichtigt werden, die einen Einfluss auf das erfasste Drehmoment hat. Auch bei einem Wechsel von Komponenten der Dunstabzugshaube kann sich das Gewicht des Gehäuses ändern, sodass eine Anpassung des Sollbereichs per Software sinnvoll ist.

Gemäß einer bevorzugten Ausgestaltung der Erfindung ist vorgesehen, dass der vorgegebene Sollbereich per künstlicher Intelligenz automatisch änderbar ist. Mit der Änderung des Sollbereichs mittels künstlicher Intelligenz kann die Dunstabzugshaube automatisch an Gegebenheiten des Raumes angepasst werden, in dem die Dunstabzugshaube betrieben wird. Die künstliche Intelligenz der Steuereinrichtung kann bei der Erstinbetriebnahme der Dunstabzugshaube und der höhenverstellbaren Aufhängung durch mehrfaches Herab- und Herauffahren des Gehäuses der Dunstabzugshaube angelernt werden und sich danach selbsttätig weiter hinsichtlich des Sollbereichs für das erfasste Drehmoment anlernen. Hierdurch kann sich die Steuereinrichtung immer weiter an die jeweilige Dunstabzugshaube anpassen und somit selbsttätig die richtigen Auslösewerte an den Grenzen des Sollbereichs ermitteln. Diese selbstständige Anpassung der Grenzwerte des Sollbereichs ist von Vorteil, da nicht jeder Verstellmotor und jede Dunstabzugshaube exakt identisch sind. Die Erfassung des bezüglich der Drehachse wirkenden Drehmoments durch die Wägezelle unterliegt Schwankungen durch Bauteiltoleranzen hinsichtlich des Gewichts, der Stromaufnahme der Verstellmotoren und den Abmessungen des Gehäuses. Diese Einflüsse kann die künstliche Intelligenz bei der automatischen Festlegung des Sollbereichs berücksichtigen.

Außerdem kann über die Software, insbesondere mittels künstlicher Intelligenz, die Ansammlung von Bestandteilen der Kochdünste in einem Abscheideelement der Dunstabzugshaube berücksichtigt werden, die (aufgrund des Gewichts) einen Einfluss auf das erfasste Drehmoment hat. Auch bei einem Wechsel von Komponenten der Dunstabzugshaube kann sich das Gewicht des Gehäuses ändern, sodass eine intelligente Anpassung des Sollbereichs per Software sinnvoll ist.

Besonders vorteilhaft ist eine Ausführungsform, die vorsieht, dass die Auf- und Abwickeleinrichtung eine Absturzsicherung aufweist, die bei Versagen des Verstellmotors eingreift und die Abwicklung der Tragseile stoppt. Die Absturzsicherung schützt das Gehäuse bei einer Überlastung des Verstellmotors vor einem Absturz, da die Abwicklung der Tragseile blockiert wird.

Weitere Merkmale, Einzelheiten und Vorteile der Erfindung ergeben sich aufgrund der nachfolgenden Beschreibung sowie anhand der Zeichnungen, die ein Ausführungsbeispiel der Erfindung zeigen. Einander entsprechende Gegenstände oder Elemente sind in allen Figuren mit den gleichen Bezugszeichen versehen. Es zeigen:
- Figur 1: erfindungsgemäße Dunstabzugshaube über Kochfeld,
- Figur 2: Dunstabzugshaube an der Raumdecke,
- Figur 3: Deckenaufhängung und Gehäuse,
- Figur 4: Gehäuseinneres,
- Figur 5: Auf- und Abwickeleinrichtung in dem Gehäuse,
- Figur 6: Einzelansicht auf die Auf- und Abwickeleinrichtung,
- Figur 7: Verstellmotor und Getriebe,
- Figur 8: Schnittansicht durch Verstellmotor und Getriebe,
- Figur 9: Motoraufhängung, und
- Figur 10: Absturzsicherung.

In der Figur 1 mit dem Bezugszeichen 1 bezeichnet ist eine erfindungsgemäße Dunstabzugshaube zum Abzug von Kochdünsten 19 dargestellt. Die Dunstabzugshaube 1 ist hier über einem Kochfeld 2 aufgehängt. Das Gehäuse 3 der Dunstabzugshaube 1 ist an einer höhenverstellbaren Aufhängung 4, die an einer Raumdecke 20 befestigbare Tragseile 5 aufweist, aufgehängt. Über die höhenverstellbare Aufhängung 4 kann der vertikale Abstand des Gehäuses 3 der Dunstabzugshaube 1 gegenüber dem Kochfeld 2 verändert werden. Hierzu umfasst die höhenverstellbaren Aufhängung 4 einen Verstellmotor 6 (Fig. 4), der eine Auf- und Abwickeleinrichtung 7 (Fig. 4) der Dunstabzugshaube 1 für die Tragseile 5 antreibt.

Mit der Aufwicklung der Tragseile 5 in der Auf- und Abwickeleinrichtung 7 kann der Abstand zur Raumdecke 20 verringert und der Abstand zum Kochfeld 2 vergrößert werden. Wie in Figur 2 zu sehen ist, kann das Gehäuse 3 der Dunstabzugshaube 1 so unmittelbar unter die Raumdecke 20 verlagert werden. Die Abwicklung der Tragseile 5 von der Auf- und Abwickeleinrichtung 7 bewirkt hingegen eine Vergrößerung des Abstandes zwischen dem Gehäuse 3 und der Raumdecke 20 und eine Verringerung des vertikalen Abstandes zwischen dem Gehäuse 3 und dem Kochfeld 2. Das Gehäuse 3 der Dunstabzugshaube 1 ist so höhenverstellbar an einer Raumdecke 20 anbringbar, wobei das Gehäuse 3 unter der an der Raumdecke 20 befestigten Aufhängung 4 an Tragseilen 5 freihängend über dem Kochfeld 2 anordbar ist.

Die Figur 3 zeigt die Aufhängung 4 und das darunter an den Tragseilen 5 hängende Gehäuse 3 in einer perspektivischen Ansicht. Das Gehäuse 3 der Dunstabzugshaube 1 weist neben wenigstens einer Luftansaugöffnung 21 (Fig. 1) an der Unterseite auch zwei Luftauslässe 22 für den Luftstrom 23 (Fig. 1) auf, die bevorzugt an der Oberseite des Gehäuses 2 angeordnet sind. So kann die Verkleidung des Gehäuse 3 seitlich geschlossen ausgeführt werden, was optisch ansprechend ist und die Reinigung der Dunstabzugshaube 1 vereinfacht.

In Figur 4 ist die Verkleidung des Gehäuses 3 entfernt, um Einblick in das Innere des Gehäuses 3 zu gewähren. In dieser Darstellung ist zu erkennen, dass ein Lüfter 24 zur Erzeugung des Luftstromes 23 (Fig. 1) mittig in dem Gehäuse 3 angeordnet ist. Im Luftstrom zwischen der Luftansaugöffnung 21 (Fig. 1) und dem Lüfter 24 ist ein Abscheideelement 25 zur Abtrennung eines oder mehrerer Bestandteile der Kochdünste, insbesondere Fett und/oder Öl, aus dem Luftstrom vorgesehen. Der Luftstrom wird in dem Gehäuse 3 von der Luftansaugöffnung 21 (Fig. 1) über das eine Abscheideelement 25 zu dem Lüfter 24 geführt und von dem Lüfter 24 durch zwei am Lüfter 24 gegenüberliegende Abluftfilter 26 über die Luftauslässe 22 (Fig. 3) aus dem Gehäuse 3 geblasen. Die Figur 4 zeigt auch den Verstellmotor 6, der die Auf- und Abwickeleinrichtung 7 der Dunstabzugshaube 1 für die Tragseile 5 antreibt.

Aus Figur 5 geht eine weitere Ansicht auf die Auf- und Abwickeleinrichtung 7 in dem Gehäuse 3 hervor. Hier ist zu erkennen, dass der Verstellmotor 6 an einer Motoraufhängung 8 der Dunstabzugshaube 1 gelagert ist. Die Motoraufhängung 8 weist eine Drehmomenterfassungseinrichtung 9 auf, um ein durch den Verstellmotor 6 erzeugtes Drehmoment zu erfassen. Die Drehmomenterfassungseinrichtung 9 ist mit einer Steuereinrichtung des Verstellmotors 6 verbunden, welche dazu eingerichtet ist, den Verstellmotor 6 zu stoppen, wenn das erfasste Drehmoment außerhalb eines vorgegebenen Sollbereichs liegt. Damit kann eine Verstellung der Aufhängung 4 wirksam verhindert werden, wenn Gegenstände auf der Oberseite des Gehäuses 3 abgelegt werden. Außerdem kann eine Überlastung des Verstellmotors 6 und der Auf- und Abwickeleinrichtung 7 vermieden werden. Ferner kann ein Ablegen des Gehäuses 3 auf dem Kochfeld 2 (Fig. 1) oder auf darauf befindlichen Gegenständen (z.B. Kochgeschirr) wirksam verhindert werden. Die Auf- und Abwickeleinrichtung 7 verfügt über insgesamt vier durch die Antriebswelle 16 miteinander verbundene Seiltrommeln 17 für die Tragseile 5, wobei hier jeweils zwei Seiltrommeln 17 zu einem Paar zusammengefasst sind. Über die vier Seiltrommeln 17 können vier mit ihren Enden fest an der Raumdecke 20 befestigte Tragseile 5 auf- und abgewickelt werden.

Die Figur 6 zeigt eine Einzelansicht auf die Auf- und Abwickeleinrichtung 7. Hier ist zu erkennen, dass der Verstellmotor 6 zwischen den paarweise vorgesehenen Seiltrommeln 17 an der Antriebswelle 16 der Auf- und Abwickeleinrichtung 7 angeordnet ist.

In Figur 7 ist eine Ansicht auf den Verstellmotor 6 gezeigt. Der Verstellmotor 6 ist im hier gezeigten Ausführungsbeispiel mit der Motoraufhängung 8 drehbar im Gehäuse 3 angeordnet und stützt sich rotatorisch am Gehäuse 3 ab. Der Verstellmotor 6 ist hierzu über die Motoraufhängung 8 um eine Drehachse 10 im Gehäuse 3 drehbar gelagert. Die Drehmomenterfassungseinrichtung 9 umfasst eine Wägezelle 11, welche ein bezüglich der Drehachse 10 wirkendes Drehmoment 12 (Fig. 8) des Verstellmotors 6 erfasst. Hierzu stützt sich der Verstellmotor 6 bei einer Rotation um die Drehachse 10 an der im Gehäuse 3 befestigten Wägezelle 11 ab. Der Verstellmotor 6 treibt die Auf- und Abwickeleinrichtung 7 über ein Getriebe 13 an, welches zusammen mit dem Verstellmotor 6 über die Motoraufhängung 8 drehbar um die Drehachse 10 im Gehäuse 3 gelagert ist. Über die Wägezelle 11 ist es möglich, sowohl positive als auch negative Veränderungen der Last zu detektieren. Wirkt von oben eine Kraft auf das hängende Gehäuse 3 der Dunstabzugshaube 1, entsteht am Verstellmotor 6 ein erhöhtes Drehmoment, welches mittels der Wägezelle 11 detektiert wird. Resultierend aus dem Drehmoment entsteht eine Gegenkraft, welche der Verstellmotor 6 auf die Motoraufhängung 8 überträgt. Diese Gegenkraft kann dann zur Messung der Last von oben bzw. nach unten auf das hängende Gehäuse 3 genutzt werden. Mittels der Wägezelle 11 wird diese Last in ein elektrisches Signal umgewandelt und von der Steuerung in Befehle umgewandelt, welche dann den Verstellmotor 6 ansteuern. Bei einer normalen Veränderung der Höhe des Gehäuses 3 wirkt auf die Wägezelle 11 eine Kraft resultierend aus dem vom Verstellmotor 6 erzeugten Drehmoment. Wird das Gehäuse 3 der Dunstabzugshaube 1 bei einer Verlagerung nach oben blockiert, steigt das Drehmoment an und die Kraft auf die Wägezelle 11 wird größer. Wird hingegen das Gehäuse 3 der Dunstabzugshaube 1 bei einer Verlagerung nach unten blockiert, sinkt das Drehmoment ab und die Kraft auf die Wägezelle 11 wird kleiner. Der vorgegebene Sollbereich ist durch die Gewichtskraft des aufgehängten Gehäuses 3 und der darin integrierten Komponenten der Dunstabzugshaube 1 plus bzw. minus einer bei der Höhenverstellung auftretenden maximalen Beschleunigungs- und Verzögerungskraft gegeben und kann vorteilhafterweise per Software und/oder mittels künstlicher Intelligenz geändert werden.

Im hier gezeigten Ausführungsbeispiel verläuft die Drehachse 10 parallel zur Abtriebsachse 14 des Getriebes 13, wie aus der Schnittansicht gemäß Figur 8 hervorgeht. Gleichzeitig verläuft die Drehachse 10 koaxial zur Antriebswelle 16 der Auf- und Abwickeleinrichtung 7.

Die Figur 9 zeigt eine Detailansicht auf die Motoraufhängung 8, welche den Verstellmotor 6 drehbar um die Drehachse 10 im Gehäuse 3 lagert.

In Figur 10 ist ein Paar Seiltrommeln 17 von der Antriebswelle 16 der Auf- und Abwickeleinrichtung 7 abgenommen gezeigt. Hierdurch ist ein Blick auf die Absturzsicherung 18 möglich, welche bei Versagen des Verstellmotors 6 eingreift und die Abwicklung der Tragseile 5 von den Seiltrommeln 17 stoppt. Sollte das Getriebe 13 oder Verstellmotor 6 versagen greift ein Rastbolzen 27 der Absturzsicherung 18 in eine auf der Antriebswelle 16 befestigte Zahnsichel 28 der Absturzsicherung 18 und verhindert ein weiteres Herunterfahren des Gehäuses 3 an den Tragseilen 5.

### Bezugszeichenliste

1 Dunstabzugshaube
2 Kochfeld
3 Gehäuse
4 Aufhängung
5 Tragseile
6 Verstellmotor
7 Auf- und Abwickeleinrichtung
8 Motoraufhängung
9 Drehmomenterfassungseinrichtung
10 Drehachse
11 Wägezelle
12 Drehmoment
13 Getriebe
14 Abtriebsachse (Getriebe)
15 Antriebsachse (Motor)
16 Antriebswelle (Auf- und Abwickeleinrichtung)
17 Seiltrommel
18 Absturzsicherung
19 Kochdünste
20 Raumdecke
21 Luftansaugöffnung
22 Luftauslässe
23 Luftstrom
24 Lüfter
25 Abscheideelement
26 Abluftfilter
27 Rastbolzen
28 Zahnsichel

## Patentansprüche

1. Dunstabzugshaube (1) zum Abzug von Kochdünsten über einem Kochfeld (2), mit
- einem Gehäuse (3), und
- wenigstens einer höhenverstellbaren Aufhängung (4), die an einer Raumdecke befestigbare Tragseile (5), an denen das Gehäuse (3) hängt, sowie mindestens einen Verstellmotor (6) umfasst, der mindestens eine Auf- und Abwickeleinrichtung (7) der Dunstabzugshaube (1) für die Tragseile (5) antreibt, wobei der Verstellmotor (6) an einer Motoraufhängung (8) der Dunstabzugshaube (1) gelagert ist,
**dadurch gekennzeichnet,**
**dass** die Motoraufhängung (8) eine Drehmomenterfassungseinrichtung (9) aufweist, wobei die Drehmoment-erfassungseinrichtung (9) ein durch den Verstellmotor (6) erzeugtes Drehmoment erfasst und mit einer Steuereinrichtung des Verstellmotors (6) verbunden ist, wobei die Steuereinrichtung dazu eingerichtet ist, den Verstellmotor (6) zu stoppen, wenn das erfasste Drehmoment außerhalb eines vorgegebenen Sollbereichs liegt, wobei der Verstellmotor (6) über die Motoraufhängung (8) um eine Drehachse (10) drehbar gelagert ist, wobei die Drehmomenterfassungseinrichtung (9) eine Wägezelle (11) umfasst, über die sich der Verstellmotor (6) rotatorisch abstützt, so dass die Wägezelle (11) ein bezüglich der Drehachse wirkendes Drehmoment (12) erfasst.

2. Dunstabzugshaube (1) nach Anspruch 1, **dadurch gekennzeichnet, dass** der Verstellmotor (6) die Auf- und Abwickeleinrichtung (7) über ein Getriebe (13) antreibt, wobei das Getriebe (13) mit dem Verstellmotor (6) zusammen über die Motoraufhängung (8) drehbar gelagert ist.

3. Dunstabzugshaube (1) nach Anspruch 2, **dadurch gekennzeichnet, dass** die Drehachse (10) der Motoraufhängung (8) parallel zur Abtriebsachse (14) des Getriebes (13) verläuft.

4. Dunstabzugshaube (1) nach einem der vorhergehenden Ansprüche, **dadurch gekennzeichnet, dass** die Drehachse (10) parallel, insbesondere koaxial, zur Antriebsachse (15) des Verstellmotors (6) oder zu einer Antriebswelle (16) der Auf- und Abwickeleinrichtung (7) verläuft.

5. Dunstabzugshaube nach Anspruch 4, **dadurch gekennzeichnet, dass** die Auf- und Abwickeleinrichtung (7) wenigstens zwei über die Antriebswelle (16) miteinander verbundene Seiltrommeln (17) für die Tragseile (5) aufweist.

6. Dunstabzugshaube (1) nach einem der vorhergehenden Ansprüche, **dadurch gekennzeichnet, dass** der Verstellmotor (6) mit der Motoraufhängung (8) drehbar im Gehäuse (3) angeordnet ist und sich rotatorisch am Gehäuse (3) abstützt.

7. Dunstabzugshaube (1) nach einem der vorhergehenden Ansprüche, **dadurch gekennzeichnet, dass** der vorgegebene Sollbereich durch die Gewichtskraft des aufgehängten Gehäuses (3) und der darin integrierten Komponenten der Dunstabzugshaube (1) plus bzw. minus einer bei der Höhenverstellung auftretenden maximalen Beschleunigungs- und Verzögerungskraft gegeben ist.

8. Dunstabzugshaube (1) nach einem der vorhergehenden Ansprüche, **dadurch gekennzeichnet, dass** der vorgegebene Sollbereich per Software geändert werden kann.

9. Dunstabzugshaube (1) nach einem der vorhergehenden Ansprüche, **dadurch gekennzeichnet, dass** der vorgegebene Sollbereich per künstlicher Intelligenz automatisch änderbar ist.

10. Dunstabzugshaube (1) nach einem der vorhergehenden Ansprüche, **dadurch gekennzeichnet, dass** die Auf- und Abwickeleinrichtung (7) eine Absturzsicherung (18) aufweist, die bei Versagen des Verstellmotors (6) eingreift und die Abwicklung der Tragseile (5) stoppt.

## Claims

1. Extractor hood (1) for extracting cooking fumes above a hob (2), having
- a housing (3), and
- at least one height-adjustable suspension mount (4), which can be attached to a ceiling by means of suspension cables (5) and on which the housing (3) is suspended, and at least one adjustment motor (6) that drives at least one winding and unwinding device (7) of the extractor hood (1) for the suspension cables (5), wherein the adjustment motor (6) is mounted on a motor suspension mount (8) of the extractor hood (1),
**characterised in that**
the motor suspension mount (8) has a torque detection device (9), wherein the torque detection device (9) detects a torque generated by the adjustment motor (6) and is connected to a control device of the adjustment motor (6), wherein the control device is configured to stop the adjustment motor (6) if the detected torque is outside of a predetermined target range, wherein the adjustment motor (6) is rotatably mounted about an axis of rotation (10) via the motor suspension mount (8), wherein the torque detection device (9) comprises a load cell (11), via which the adjustment motor (6) is rotationally supported, such that the load cell (11) detects a torque (12) acting with respect to the axis of rotation.

2. Extractor hood (1) according to claim 1, **characterised in that** the adjustment motor (6) drives the winding and unwinding device (7) via a gearbox (13), wherein the gearbox (13) is rotatably mounted together with the adjustment motor (6) via the motor suspension mount (8).

3. Extractor hood (1) according to claim 2, **characterised in that** the axis of rotation (10) of the motor suspension mount (8) runs parallel to the output axis (14) of the gearbox (13).

4. Extractor hood (1) according to any one of the preceding claims, **characterised in that** the axis of rotation (10) runs parallel, in particular coaxially, to the drive axis (15) of the adjustment motor (6) or to a drive shaft (16) of the winding and unwinding device (7).

5. Extractor hood according to claim 4, **characterised in that** the winding and unwinding device (7) has at least two cable drums (17) for the suspension cables (5), which are connected to one another via the drive shaft (16).

6. Extractor hood (1) according to any one of the preceding claims, **characterised in that** the adjustment motor (6) with the motor suspension mount (8) is rotatably arranged in the housing (3) and is rotationally supported on the housing (3).

7. Extractor hood (1) according to any one of the preceding claims, **characterised in that** the predetermined target range is given by the weight force of the suspended housing (3) and the components of the extractor hood (1) integrated therein plus or minus a maximum acceleration and deceleration force occurring during the height adjustment.

8. Extractor hood (1) according to any one of the preceding claims, **characterised in that** the predetermined target range can be amended using software.

9. Extractor hood (1) according to any one of the preceding claims, **characterised in that** the predetermined target range can be amended automatically using artificial intelligence.

10. Extractor hood (1) according to any one of the preceding claims, **characterised in that** the winding and unwinding device (7) has a fall protection device (18) that engages in the event of failure of the adjustment motor (6) and stops the unwinding of the suspension cables (5).

## Revendications

1. Hotte aspirante (1) pour l'extraction de vapeurs de cuisson au-dessus d'une plaque de cuisson (2), avec
- un boîtier (3), et
- au moins une suspension (4) réglable en hauteur, qui comprend des câbles porteurs (5) pouvant être fixés à un plafond de la pièce, auxquels le boîtier (3) est suspendu, ainsi qu'au moins un moteur de réglage (6) qui entraîne au moins un dispositif d'enroulement et de déroulement (7) de la hotte aspirante (1) pour les câbles porteurs (5), le moteur de réglage (6) étant monté sur une suspension de moteur (8) de la hotte aspirante (1),
**caractérisé en ce que**
la suspension de moteur (8) présente un dispositif de détection de couple (9), le dispositif de détection de couple (9) détectant un couple généré par le moteur de réglage (6) et étant relié à un dispositif de commande du moteur de réglage (6), le dispositif de commande étant adapté pour arrêter le moteur de réglage (6) lorsque le couple détecté se situe en dehors d'une plage de consigne prédéfinie, le moteur de réglage (6) étant monté de manière rotative autour d'un axe de rotation (10) par l'intermédiaire de la suspension de moteur (8), le dispositif de détection de couple (9) comprenant une cellule de pesage (11) sur laquelle le moteur de réglage (6) s'appuie en rotation, de telle sorte que la cellule de pesage (11) détecte un couple (12) agissant par rapport à l'axe de rotation.

2. Hotte aspirante (1) selon la revendication 1, **caractérisée en ce que** le moteur de réglage (6) entraîne le dispositif d'enroulement et de déroulement (7) par l'intermédiaire d'une transmission (13), la transmission (13) étant montée de manière rotative conjointement avec le moteur de réglage (6) par l'intermédiaire de la suspension de moteur (8).

3. Hotte aspirante (1) selon la revendication 2, **caractérisée en ce que** l'axe de rotation (10) de la suspension du moteur (8) s'étend parallèlement à l'axe de sortie (14) de la transmission (13).

4. Hotte aspirante (1) selon l'une quelconque des revendications précédentes, **caractérisée en ce que** l'axe de rotation (10) s'étend parallèlement, notamment coaxialement, à l'axe d'entraînement ( 15) du moteur de réglage (6) ou à un arbre d'entraînement (16) du dispositif d'enroulement et de déroulement (7).

5. Hotte aspirante selon la revendication 4, **caractérisée en ce que** le dispositif d'enroulement et de déroulement (7) présente au moins deux tambours de câble (17) pour les câbles porteurs (5), reliés entre eux par l'intermédiaire de l'arbre d'entraînement (16).

6. Hotte aspirante (1) selon l'une quelconque des revendications précédentes, **caractérisée en ce que** le moteur de réglage (6) avec la suspension de moteur (8) est agencé de manière rotative dans le boîtier (3) et s'appuie en rotation sur le boîtier (3).

7. Hotte aspirante (1) selon l'une quelconque des revendications précédentes, **caractérisée en ce que** la plage de consigne prédéfinie est donnée par le poids du boîtier (3) suspendu et des composants de la hotte aspirante (1) qui y sont intégrés, plus ou moins une force d'accélération et de décélération maximale apparaissant lors du réglage en hauteur.

8. Hotte aspirante (1) selon l'une quelconque des revendications précédentes, **caractérisée en ce que** la plage de consigne prédéfinie peut être modifiée par logiciel.

9. Hotte aspirante (1) selon l'une quelconque des revendications précédentes, **caractérisée en ce que** la plage de consigne prédéfinie peut être modifiée automatiquement par intelligence artificielle.

10. Hotte aspirante (1) selon l'une quelconque des revendications précédentes, **caractérisée en ce que** le dispositif d'enroulement et de déroulement (7) présente une sécurité antichute (18) qui intervient en cas de défaillance du moteur de réglage (6) et arrête le déroulement des câbles porteurs (5).
